# EUROPÄISCHE PATENTSCHRIFT

(11) **EP 3 388 307 B1**
(45) Veröffentlichungstag und Bekanntmachung des Hinweises auf die Patenterteilung: **20.10.2021**
(21) Anmeldenummer: 18166626.4
(22) Anmeldetag: 10.04.2018
(51) Int. Cl.: B61L 27/00, B61L 3/00

(54) **FUSION VON INFRASTRUKTURBEZOGENEN DATEN, INSBESONDERE VON INFRASTRUKTURBEZOGENEN DATEN FÜR SCHIENENFAHRZEUGE**
MERGING OF INFRASTRUCTURE-RELATED DATA, IN PARTICULAR OF INFRASTRUCTURE-RELATED DATA FOR RAILWAY VEHICLES
FUSION DE DONNÉES LIÉES À L'INFRASTRUCTURE, EN PARTICULIER DE DONNÉES LIÉES À L'INFRASTRUCTURE POUR VÉHICULES FERROVIAIRES

(30) Priorität: 13.04.2017 DE 102017206446
(43) Veröffentlichungstag der Anmeldung: 17.10.2018
(73) Patentinhaber: KNORR-BREMSE Systeme für Schienenfahrzeuge GmbH, 80809 München (DE)
(72) Erfinder: FOISSNER, Bernd, 82515 Wolfratshausen (DE); DEUTER, Martin, 85635 Höhenkirchen-Siegertsbrunn (DE)

(56) Entgegenhaltungen:
- WO-A1-2004/028881
- DE-A1-102009 006 085
- US-A1- 2010 063 734
- J. C. GROOS, L. JOHANNES, S. ADAM: "Zustandsüberwachung im regulären Betrieb", DER EISENBAHNINGENIEUR, 1. September 2016 (2016-09-01), Seiten 114-120, XP055487093,
- LUCAS ANDREAS | SCHUBERT ET AL: "Zentralisiertes Management von Geodaten im Schienenverkehr - Centralised management of geodata for railway applications", SIGNAL + DRAHT, Bd. 108, Nr. 12, 9. Dezember 2016 (2016-12-09), Seiten 6-14, XP055340166,

## Beschreibung

Die vorliegende Erfindung bezieht sich auf ein Verfahren zur Fusion von infrastrukturbezogenen Daten, insbesondere von infrastrukturbezogenen Daten für Fahrzeuge, insbesondere Schienenfahrzeuge, ein Computerprogrammprodukt zur Durchführung dieses Verfahrens sowie eine Vorrichtung zur Durchführung dieses Verfahrens.

Für den Betrieb von Schienenfahrzeugen auf Eisenbahnstrecken und auch für die Verwaltung, Instandhaltung und Instandsetzung streckenseitiger Infrastruktur wird eine datenbasierte Übersicht über die gesamte infrastruktur-und streckenbezogene Information benötigt.

Heute gibt es für Streckennetze für Schienenfahrzeuge eine Vielzahl von infrastrukturbezogenen Daten, die historisch gewachsen, aus unterschiedlichen Quellen mit unterschiedlicher Genauigkeit und Zielrichtung, mitunter auch fehlerbehaftet und unvollständig sind.

Typischerweise enthalten derartige infrastrukturbezogenen Daten Informationen zur Streckencharakteristik, wie der Steigung, Informationen zu maximal zulässigen Geschwindigkeiten oder den Positionen von Haltestellen und dergleichen. Auch Informationen bezüglich der Wartungsintervalle oder dem allgemeinen Zustand der Strecke sind denkbar.

Bisher wurden spezielle Datensätze für bestimmte Aufgaben verwendet, die aber auch in den jeweiligen Datenbanken in sich nicht konsistent, unvollständig sind und auch teilweise nur vereinfachte Darstellungen der Realität widerspiegeln.

Diese verfügbaren Datensätze sind für die heutigen und zukünftigen Anforderungen an den Betrieb von Schienenfahrzeugen und an Verwaltung, Instandhaltung und Instandsetzung ungenügend, da die Daten konsistent, vollständig, mit entsprechendem Detailgrad und mit entsprechender Datenqualität benötigt werden.

Bislang waren die separat existierenden Datensätze für ein Streckennetz für den jeweiligen Zweck wie Verwaltung der Strecke für Betrieb und Wartung ausreichend. Die Anwendung eines Fahrassistenzsystems erfordert nun jedoch die Fusion und Vereinheitlichung mehrerer bisher existierender Datensätze.

Diese Überlegungen gelten nicht nur für moderne Schienenfahrzeuge, sondern können in gleicher Weise auf andere spurgebundene Fahrzeuge übertragen werden. Unter spurgebundenen Fahrzeugen sind im Weiteren Fahrzeuge zu verstehen, welche einer festen Spur folgen und diese nicht, oder nur unter bestimmten Bedingungen verlassen können, wie zum Beispiel Magnetschwebebahnen oder fahrerlose Transportfahrzeuge.

Aus der DE 10 2009 006 085 A1 ist ein Verfahren zur Erfassung von Streckendaten für Streckennetze bekannt, wobei Streckendaten in Rasterpunkten mit entsprechenden Höheninformationen übertragen werden.

Die WO 2004 / 028 881 A1 zeigt eine Überwachung eines Fahrwegs einer autonomen mobilen Einheit, wie beispielsweise eines fahrerlosen spurgebundenen Verkehrsmittels, unter Verwendung eines Multisensorsystems, bei dem drei verschiedene Sensortypen, ein Lasersensor, ein Radarsensor und ein Videosensor, fusioniert werden und mit dem Fusionsergebnis der Fahrweg überwacht wird.

Aus dem Fachartikel Groos et al. "Zustandsüberwachung im regulären Betrieb" (Der Eisenbahningenieur, 01. September 2016, Seiten 114 ― 120, XP055487093) ist der Einsatz von Multisensorsystemen und automatischer Verfahren zur zuverlässigen Gewinnung der relevanten Informationen aus den umfangreichen Sensordaten bekannt.

Dieser Erfindung liegt die Aufgabe zugrunde, aus bestehenden infrastrukturbezogenen Datensätzen neue Datensätze zu generieren, die konsistent, vollständig, mit entsprechendem Detailgrad und mit entsprechender Datenqualität vorliegen.

Diese Aufgabe wird mittels der unabhängigen Ansprüche 1, 9 und 10 gelöst, vorteilhafte Weiterbildungen sind Gegenstand der Unteransprüche.

Erfindungsgemäß liegt ein Verfahren vor, welches mindestens einen neuen Datensatz erstellt, welcher Infrastrukturdaten für Fahrzeuge enthält.

Die Erstellung des neuen Datensatzes verläuft dabei im Wesentlichen dadurch, dass zunächst mindestens ein bestehender Datensatz aus mindestens einer Quelle eingelesen wird und dieser anschließend zu mindestens einem neuen Datensatz mit einheitlichem Format konvertiert wird, wobei der mindestens eine bestehende Datensatz Daten enthält, welche einen Infrastrukturabschnitt beschreiben, wobei das einheitliche Format geeignet ist, um den neuen Datensatz einem Fahrerassistenzsystem eines Fahrzeugs zugänglich zu machen, wodurch der Betrieb eines solchen Fahrerassistenzsystems ermöglicht wird. Somit sind unter der Weiterverarbeitung vor allem Umrechnungen von infrastrukturbezogenen Koordinaten, Plausibilitätsprüfungen bezüglich der Datenkonsistenz sowie weitere Verarbeitungsschritte zu verstehen.

In einem weiteren Schritt wird ein neuer Datensatz mittels einer Datenfusion von mindestens zwei bestehenden Datensätzen erstellt, wodurch der Informationsgehalt des neuen Datensatzes gegenüber dem Informationsgehalt der mindestens zwei bestehenden Datensätzen mindestens genauso hoch ist.

Beispielsweise werden so zwei Datensätze zusammengeführt, wobei beide Datensätze nur einen separaten Teil eines Infrastrukturabschnittes beschreiben. Der fusionierte, neue Datensatz enthält nun die Daten und Informationen beider Datensätze, wodurch der Informationsgehalt dieses Datensatzes höher ist als der der beiden einzelnen Datensätze.

Ferner findet eine Bewertung einer Güte der Datensätze statt, wobei bestimmte Daten anhand der Güte als vertrauenswürdige Datensätze für die weitere Fusion identifiziert werden.

Vorzugsweise beschreibt die Güte eines Datensatzes, wie sehr sich der Datensatz für die Beschreibung eines Infrastrukturabschnittes und der weiteren Verarbeitung eignet.

Beispielsweise kann die Bewertung der Güte dadurch erfolgen, dass ein Datensatz hinsichtlich seines Informationsgehalts analysiert wird. Liegen zwei als plausibel bewertete Datensätze vor, die den Verlauf derselben Strecke beschreiben, welche sich durch stark wechselnde Steigung auszeichnet, so ist der Datensatz mit der höheren Güte zu bewerten, welcher die höhere Auflösung aufweist, also mehr Stützstellen besitzt. Dadurch beschreibt dieser Datensatz die Strecke im Vergleich zu dem anderen Datensatz wesentlich detaillierter. Ein hoher Detaillegrad, also eine hohe Anzahl an Stützstellen kann somit ein Maß für eine hohe Datenqualität bedeuten.

Vorzugsweise kann die Bewertung der Güte auch durch den Anwender vorgenommen oder beeinflusst werden, indem er eine eigene Bewertung der Güte in das Verfahren einfließen lässt.

Vorzugsweise findet eine Identifizierung von Daten beider Datensätze statt, welche denselben Infrastrukturabschnitt beschreiben, um eine Doppelung der Daten im später fusionierten Datensatz zu vermeiden.

Vorzugsweise werden aufgrund der Bewertung der Güte der Datensätze bestimmte vertrauenswürdige Datensätze bestimmt, die im weiteren Verfahren als Datengrundlage dienen, falls andere Datensätze widersprüchliche Daten liefern.

Vorzugsweise ist ein solcher vertrauenswürdiger Datensatz ein Datensatz, welcher zuvor aus den Quellen eingelesen wurde, oder er wurde speziell zu diesem Zweck erstellt und für die weitere Abarbeitung des Verfahrens bereitgestellt.

In einer weiteren vorteilhaften Ausführungsform der Erfindung werden zudem Anknüpfungspunkte der mindestens zwei Datensätze identifiziert, um diese, der Infrastruktur entsprechend, zu fusionieren.

Vorzugsweise werden die mindestens zwei Datensätze vor und/oder nach der Fusion hinsichtlich bestehender Datenlücken und/oder weiterer Inkonsistenzen überprüft, wobei diese für die weitere Verarbeitung kenntlich gemacht werden.

Bei der Quelle, aus der die Datensätze eingelesen werden, kann es sich vorzugsweise um bestehende Datensätze handeln, welche statischen Charakter besitzen, also unveränderlich sind.

Vorzugsweise können aus weiteren Quellen dynamisch erzeugte Datensätze eingelesen werden, welche beispielsweise während des Betriebs der Fahrzeuge, bzw. durch den Fahrer erzeugt werden. Diese dynamisch erzeugten Datensätze dienen vorzugsweise der Ergänzung der bereits vorhandenen statischen Datensätze.

Vorzugsweise findet bei der Fusion der mindestens zwei Datensätze zu mindestens einem neuen Datensatz eine Plausibilitätsprüfung der bestehenden Datensätze und/oder des mindestens einen neuen Datensatzes statt.

Vorzugsweise wird als Referenz für die Plausibilitätsprüfung mindestens ein bestehender Datensatz als vertrauenswürdiger Datensatz definiert. Dieser vertrauenswürdige Datensatz dient dann als einzige Datenquelle, wenn mehrere Datensätze ein und denselben Streckenabschnitt beschreiben, hierbei jedoch unterschiedliche oder auch widersprüchliche Informationen liefern.

Die Auswahl der vertrauenswürdigen Datenquelle kann vorzugsweise über eine Gewichtung bzw. Bewertung der Güte zwischen den einzelnen Datensätzen, welche als Datenquellen dienen, erfolgen.

Vorzugsweise schließt eine Plausibilisierung zu dem eine Überprüfung hinsichtlich der Datenkonsistenz mit ein. Vorzugsweise erfolgt dabei eine Überprüfung der Höhenangaben vor allem an den Übergangsstellen zwischen einzelnen Datensätzen, wodurch Unstetigkeiten vermieden werden.

Vorzugsweise sind die sich in den Fahrzeugen befindlichen Fahrerassistenzsysteme dazu ausgebildet, den autonomen oder auch teilautonomen Betrieb der Fahrzeuge auf Basis der neu erzeugten Datensätze durchzuführen.

Vorzugsweise verfügen die neu erzeugten Datensätze über infrastrukturbezogene Informationen zu einem Wegenetz, in dem sich die Fahrzeuge bewegen.

In einer speziellen Ausführungsform der Erfindung handelt es sich dabei um Schienenfahrzeuge welche sich auf einem Schienennetz bewegen.

In einer weiteren vorteilhaften Ausführungsform der Erfindung liegt die Erfindung als Computerprogrammprodukt mit auf einem maschinenlesbaren Träger gespeichertem Programmcode zur Durchführung des zuvor beschriebenen Verfahrens vor, wobei der Träger beispielsweise ein USB-Stick oder dergleichen sein kann, oder das Computerprogrammprodukt über einen Server mittels einer geeigneten Datenverbindung zur Verfügung gestellt werden kann.

In einer weiteren vorteilhaften Ausführungsform der Erfindung liegt die Erfindung in Form einer Vorrichtung vor, welche das oben beschriebene Verfahren abarbeitet.

Unter derartigen Vorrichtungen sind vorzugsweise Vorrichtungen zu verstehen, die zum Verbau in Fahrzeugen, beispielsweise in Form einer On-Board-Unit, oder wegseitigen Einrichtungen, wie Stellwerken oder Leitständen, ausgebildet sind.

Vorzugsweise dient die Vorrichtung beim Einbau in einem Fahrzeug dazu, die auf dem Fahrzeug vorhandenen Datensätze zu verarbeiten, so dass keine neuen Datensätze erzeugt werden müssen.

Vorzugsweise ist die Vorrichtung in einer Planungsstelle vorgesehen, welche langfristig eine Pflege der Daten vornimmt, welche als Grundlage für den Betrieb der Fahrzeuge auf einem Wegenetz dienen, welches aus mehreren Infrastrukturabschnitten gebildet wird.

Vorzugsweise weist die Vorrichtung mindestens eine geeignete Schnittstelle zum Fahrzeug oder der wegseitigen Einrichtung auf, die dazu angepasst ist, die benötigten Daten für das zuvor beschriebene Verfahren ermitteln.

Dadurch erhält die Vorrichtung die Möglichkeit, beispielsweise über Datenträger oder Datenverbindungen die benötigten Daten zur Durchführung des Verfahrens zu erschließen.

Vorzugsweise weist die Vorrichtung mindestens eine, einem Anwender zugängliche Schnittstelle auf, so dass der Anwender über diese Schnittstelle zusätzliche Informationen und/oder statische oder dynamische Daten an die Vorrichtung übertragen kann.

So kann der Anwender beispielsweise Daten aus einer Messfahrt, welche zur Ergänzung bestehender Datensätze unternommen wurde, über diese Schnittstelle an die Vorrichtung übertragen. Es besteht vorzugsweise auch die Möglichkeit unvorhergesehene Ereignisse während einer Fahrt direkt an die Vorrichtung zu übertragen.

Vorzugsweise ist die Vorrichtung derart ausgebildet, um in einem spurgebundenen Fahrzeug, insbesondere einem Schienenfahrzeug, verbaut zu werden und mit diesem zu interagieren.

Die Erfindung ist nicht nur auf die zuvor beschriebenen Ausführungsformen beschränkt. Vielmehr sind weitere Ausführungsformen denkbar, welche sich im Rahmen der Ansprüche aus einer Kombination von mindestens zwei der zuvor beschriebenen Ausführungsformen ergibt.

Im Folgenden erfolgt die Beschreibung der Erfindung anhand bevorzugter Ausführungsbeispiele unter Bezugnahme auf die beigefügten Zeichnungen.

Im Einzelnen zeigt:
- Fig. 1: ein Flussdiagramm einer Ausführungsform des erfindungsgemäßen Verfahrens mit den wesentlichen Schritten des Verfahrens.
- Fig. 2: ein weiteres Flussdiagramm einer Ausführungsform des erfindungsgemäßen Verfahrens mit einer detaillierten Darstellung einzelner Verarbeitungsschritte bis hin zur Fertigstellung des fusionierten Datensatzes.

Fig. 1 zeigt ein Flussdiagramm einer Ausführungsform des erfindungsgemäßen Verfahrens mit den wesentlichen Schritten des Verfahrens.

Nach dem Beginn START der Datenfusion wird in einem ersten Schritt das Einlesen S1 statischer Daten vorgenommen. Unter statischen Daten sind dabei alle infrastrukturbezogenen Daten zu verstehen, welche im Wesentlichen statisch, also unveränderbar sind. Ein Beispiel für statische Daten ist eine Information über die Steigung eines Streckenabschnitts, da diese sich nicht weiter während des normalen Betriebs ändert.

In einem weiteren Schritt wird im Anschluss das Einlesen S2 dynamischer Daten vorgenommen. Unter dynamischen Daten sind vorzugsweise Daten zu verstehen, welche während des Betriebs der Fahrzeuge oder durch spezielle Messfahrten erzeugt wurden. Diese dynamischen Daten stellen dabei eine Möglichkeit dar, bestehende Datenlücken der statischen Daten zu ergänzen, bzw. zu schließen, sie können aber auch zur Anreicherung der statischen Daten mit weiteren Informationen, wie beispielsweise der Position einer temporären Baustelle, genutzt werden.

In einem dritten Schritt erfolgt eine Plausibilitätsprüfung S3 der eingelesenen Daten. Dabei werden offensichtlich nicht plausible Daten, wie beispielsweise negative Maximalgeschwindigkeiten, oder Höhenangaben, die nicht dem typischen Geländeverlauf entsprechen, aussortiert, oder zumindest als fehlerhaft für die weitere Verarbeitung markiert. Zur Plausibilitätsprüfung S3 kann beispielsweise ein Abgleich mit anderen, als richtig bzw. plausibel, eingestuften Daten wie beispielsweise Landkartendaten erfolgen.

In einem weiteren Schritt erfolgt die Bewertung S4 einer Güte der Datensätze, die zuvor eingelesen wurden.

Die Güte eines Datensatzes beschreibt dabei wie sehr sich der Datensatz für die Beschreibung eines Infrastrukturabschnittes und der weiteren Verarbeitung eignet.

Hierbei erfolgt eine Gewichtung der Güte der Daten derart, dass mindestens eine Datenquelle als vertrauenswürdiger oder akkurater als die anderen Datenquellen definiert bzw. erkannt wird und deren Daten-Parameter im Zweifelsfall übernommen werden bzw. bei mehreren Datenquellen, welche die gleichen Daten-Parameter liefern, kann eine Mehrheitsentscheidung getroffen werden. Zudem ist denkbar, für verschiedene Streckenabschnitte unterschiedliche vertrauenswürdige Daten zu definieren. So kann ein erster Datensatz für einen ersten Streckenabschnitt als vertrauenswürdig definiert werden. Dieser stellt sich jedoch für einen folgenden zweiten Streckenabschnitt als schlecht, bzw. ungeeignet heraus. Hier wird stattdessen ein zweiter Datensatz als vertrauenswürdig definiert und als mögliche Datengrundlage verwendet.

Diese Gewichtung geschieht fallweise nicht nur datenquellenspezifisch, sondern kann durch Ausnahmeregelungen auch datenparameterspezifisch geändert werden. Beispielsweise sollen im Zweifelsfall die Daten einer Datenquelle verwendet werden, falls speziell der Daten-Parameter "Richtungskennzeichen" widersprüchlich ist, soll dieser von einer anderen Datenquelle übernommen werden.

Die als vertrauenswürdig definierten Datensätze werden auch als Stützstellen oder Ankerpunkte bezeichnet. Sie dienen, wie zuvor beschrieben, der Rückzugsmöglichkeit auf diese Datensätze, sollten aus anderen Datensätzen nicht plausible oder fehlerhafte Informationen kommen.

Die nun vorbereiteten Datensätze werden ein einem weiteren Schritt mittels Datenfusion S5 zu einem Datensatz im Einheitsformat zusammengeführt.

Bei der Datenfusion S5 selbst werden Filter und Ausgleichsberechnungen (FFT-Analyse, Hoch-/Tiefpass-Filter, Abgleich mit Durchschnittswerten, gleitender Mittelwert, Extra-/lnterpolation, etc.) angewandt, um Datenlücken oder nicht plausible Stellen, welche durch die Ankerpunkte nicht geklärt werden konnten, zu beseitigen.

Zudem kann über die Ausgleichsberechnungen auch eine Korrektur der Auflösung der Datensätze erfolgen, um eine gewünschte Stützstellenauflösung des neuen Datensatzes zu erhalten.

Beispielsweise wird überprüft, ob ein Höhensprung, also eine Differenz des Wertes Höhe, eng beieinander liegender Streckenpunkte überhaupt möglich ist, da es für Schienenfahrzeuge eine maximal zulässige Steigung gibt. Wird diese maximal zulässige Steigung in der Prüfung überschritten, ist so ein Höhensprung als nicht plausibel erkannt. Derartige intrinsische Widersprüche können bis zu einem gewissen Grad in einen plausiblen Bereich gerechnet werden.

Sollten diese Maßnahmen zu keinen plausiblen Datensätzen führen, kann ein Routing-Mechanismus verwendet werden, um nah benachbarte Strecken zu verwenden (in so einem Fall werden z.B. die GPS gemessenen Streckendaten höher priorisiert, als die Fahrplandaten zu einem Streckenabschnitt).

Nützen all diese Maßnahmen nicht und kann eine derartige Stelle weder extra-, noch interpoliert werden, wird diese gekennzeichnet und kann anschließend von einem Anwender manuell bearbeitet werden. Alternativ erfolgt die Bearbeitung über manuell definierte Regeln, welche entweder spezifisch für einzelne oder mehrere Stellen, oder generell für ein ganzes Streckennetz Anwendung finden. Über diese Regeln können nicht plausiblen Stellen bzw. Daten-Lücken in den Datenquellen berichtigt oder ergänzt werden, so dass eine höhere Netzabdeckung erzielt werden kann.

Ergebnis der Datenfusion S5 ist ein Datensatz im Einheitsformat, welcher in einem weiteren Schritt einer weiteren Plausibilitätsprüfung S6 unterzogen wird, um sicherzustellen, dass die Übergangsstellen dieses Datensatzes zu einem nächsten, anschließenden Datensatz, welcher schon im Einheitsformat vorliegt, konsistent und plausibel sind.

Diese Plausibilitätsprüfung S6 läuft im Wesentlichen nach den gleichen Schritten wie die während der Datenfusion S5 ab, nur dass nun eine Überprüfung gegenüber benachbarten Datensätzen erfolgt.

Anschließend wird bei Abschluss ENDE des Verfahrens der neue Datensatz für die weitere Verarbeitung zur Verfügung gestellt.

Dieses Verfahren hat den Vorteil, dass in weiten Teilen automatisiert eine Menge von konsistent, vollständigen Datensätzen erzeugt werden, die mindestens den gleichen oder einen höheren Detailierungsgrad und mindestens die gleiche oder eine höhere Datenqualität aufweisen.

**Fig. 2** zeigt ein weiteres Flussdiagramm einer Ausführungsform des erfindungsgemäßen Verfahrens mit einer detaillierten Darstellung einzelner Verarbeitungsschritte bis hin zur Fertigstellung des fusionierten neuen Datensatzes 60.

Aus mehreren Datenquellen 10 wird über eine Konvertierung 12 eine Vereinheitlichung des Formats einzelner Datensätze 10a, 10b, 10c, 10d vorgenommen. Die einzelnen Datensätze 10a, 10b, 10c, 10d liegen vor der Konvertierung durch individuell angepasste Konverter 12a, 12b, 12c, 12d in verschiedenen Formaten vor. D.h. sie beschreiben bestimmte Streckenabschnitte auf verschiedene Arten. Beispielsweise beschreibt der Datensatz 10a eine Entfernung anhand absoluter Streckenkilometer, wohingegen Datensatz 10b Entfernungen nur relativ zwischen zwei Haltestellen beschreibt. Die Konverter 12a, 12b, 12c, 12d erfüllen die Aufgabe, alle Datensätze auf ein gewünschtes, einheitliches Format zu konvertieren.

Die so vereinheitlichten Datensätze 10a, 10b, 10c, 10d werden im Anschluss mittels der Datenfusion 14 zu einem Datensatz im Einheitsformat fusioniert, wodurch ein Datenpool 16 im Einheitsformat erhalten wird.

Nachfolgend wird die weitere Verarbeitung und Überprüfung der fusionierten Daten beschrieben.

Zunächst erfolgt das Konsolidieren 18 des Datenpools 16, wobei Redundanzen, also Überschneidungen und Dopplungen von Daten des Datenpools 16 ermittelt und/oder korrigiert werden.

Der so erhaltene Datenpool 20 wird danach einer allgemeinen Plausibilitätsprüfung 22 unterzogen, welche grundsätzlich prüft, ob die Datensätze 10a, 10b, 10c, 10d nun im richtigen Format und in geeigneter Form zu einem Datenpool 20 verknüpft sind. Falls nötig, werden an dieser Stelle Korrekturen des Datenpools 20 vorgenommen und/oder Verfahrensschritte erneut durchgeführt und/oder Meldungen an einen Anwender ausgegeben.

Der so erhaltene Datenpool 24 wird nun mittels einer applikationsabhängigen Verknüpfung 26 mit weiteren applikationsabhängigen Daten wie beispielsweise fahrzeug- oder streckenindividuellen Daten, oder bestimmten Routen verknüpft.

So wird sichergestellt, dass weitere bestehende applikationsabhängige Daten, die für den Betrieb von Schienenfahrzeugen benötigt werden, mit den Informationen des Datenpools 24 angereichert und ergänzt werden, so dass der letztlich neue Datensatz 60 mit zusätzlichen, für den Betrieb wichtigen Informationen, wie beispielsweise maximal zulässigen Geschwindigkeiten, oder vorhandenen Haltestellen, versehen ist.

Der derart verknüpfte Datenpool 28 wird im Anschluss mehreren Überprüfungen unterzogen, um schlussendlich einen fertigen, fehlerfreien neuen Datensatz 60 zu erhalten.

In den Schritten 30, 34, 38, 42 erfolgt die Überprüfung von Streckencharakteristiken, um sicherzustellen, dass spezielle Informationen durch die Datenfusion 14 auf Einheitsformat nicht verändert oder gelöscht wurden.

So erfolgt die Ermittlung und Korrektur vorhandener Weichen 30, und die Ermittlung von Stützpunkten 34 für weitere Verarbeitungsschritte. Zudem erfolgt eine Höhenüberprüfung 38 sowie eine Gradientenermittlung 42 um die Konsistenz des vorhandenen Datenpools 32, 36, 40, 44 sicherzustellen und gegebenenfalls zu korrigieren.

Werden beispielsweise unrealistische Höhensprünge zwischen zwei benachbarten Datenpunkten festgestellt, so erfolgt die Korrektur dieser Höhensprünge beispielsweise durch den Anwender, oder das Ersetzen der Höhenwerte durch als vertrauenswürdig eingestufte Daten.

In gleicher Weise wird bei der Gradientenermittlung 42 überprüft, ob eine vorhandene Steigung plausibel ist, oder ob sich durch die Fusion ein Steigungswert ergeben hat, welcher für den Betrieb eines Schienenfahrzeugs zu hoch ist.

Auch hier erfolgt die Korrektur dieser Gradientensprünge beispielsweise durch den Anwender, oder das Ersetzen der Höhenwerte durch als vertrauenswürdig eingestufte Daten, wodurch sich plausible Gradienten einstellen sollten.

Der so erhaltene Datenpool 44 im Einheitsformat wird anschließend in weiteren Überprüfungen bzgl. Besonderheiten der Infrastruktur untersucht.

In den Schritten 46, 50, 54 wird, ausgehend vom Datenpool 44 im Einheitsformat, zunächst eine Überprüfung der Geschwindigkeitsbegrenzungen 46 vorgenommen, so dass sichergestellt ist, dass der Datenpool 48 im Einheitsformat die nötigen und sicherheitskritischen Geschwindigkeitsbeschränkungen enthält.

Werden beispielsweise unrealistische oder fehlende Geschwindigkeitsbegrenzungen festgestellt, erfolgt die Korrektur bzw. Ergänzung derselben beispielsweise durch den Anwender, oder durch das automatische Setzen der Geschwindigkeitsbegrenzungen durch als vertrauenswürdig eingestufte Daten.

In gleicher Weise wird auch bei der Überprüfung 54 von Streckenübergängen bzw. verbotenen Streckenübergängen vorgegangen.

Wird beispielsweise ein Kreuzungspunkt aus zwei sich kreuzenden Streckenabschnitten in dem Datenpool 52 im Einheitsformat ermittelt, so kann anhand der Höhenverläufe beider Streckenabschnitte festgestellt werden, ob sich diese beiden Streckenabschnitte tatsächlich kreuzen, oder ob vielmehr eine Unterführung vorhanden ist, durch welche beide Streckenabschnitte unabhängig voneinander verlaufen.

Zudem werden in diesem Schritt Bahnübergänge oder Brücken erkannt bzw. korrigiert.

Zudem erfolgt eine Überprüfung 50 der Haltestellen und sonstigen Signale und infrastrukturbedingten Einrichtungen, so dass speziell bei autonomen Fahrbetrieb jede Haltemöglichkeit als Information in dem Datenpool 52 im Einheitsformat vorliegt.

Die Korrektur bzw. Ergänzung dieser Informationen erfolgt beispielsweise durch den Anwender, oder durch das automatische Setzen der Übergänge, Kreuzungspunkte oder Haltestellen durch die, als vertrauenswürdig eingestuften Daten.

Anschließend erfolgt die Generierung 58 von Applikationsdaten aus dem zuvor erstellten Datenpool 56 im Einheitsformat. Dabei werden die allgemeinen Informationen des Datenpools 56 in fahrzeugindividuelle neue Datensätze 60 überführt, um diese auf beliebige Fahrzeuge übertragen zu können.

### BEZUGSZEICHENLISTE

- 10: Datenquellen
- 10a: erste Datenquelle
- 10b: zweite Datenquelle
- 10c: dritte Datenquelle
- 10d: vierte Datenquelle
- 12: Konvertierung
- 12a: erster Konverter
- 12b: zweiter Konverter
- 12c: dritter Konverter
- 12d: vierter Konverter
- 14: Datenfusion
- 16: Datenpool
- 18: Konsolidieren
- 20: Datenpool
- 22: Plausibilitätsprüfung
- 24: Datenpool
- 26: applikationsabhängige Verknüpfung
- 28: Datenpool
- 30: Ermittlung von Weichen
- 32: Datenpool
- 34: Stützpunkte erstellen
- 36: Datenpool
- 38: Höhenüberprüfung
- 40: Datenpool
- 42: Gradientenermittlung
- 44: Datenpool
- 46: Überprüfung Geschwindigkeitsbegrenzung
- 48: Datenpool
- 50: Überprüfung Haltestellen
- 52: Datenpool
- 54: Überprüfung Übergänge
- 56: Datenpool
- 58: Generierung Applikationsdaten
- 60: neuer Datensatz
- START: Beginn der Datenfusion
- S1: Einlesen statischer Daten
- S2: Einlesen dynamischer Daten
- S3: Plausibilitätsprüfung
- S4: Bewertung
- S5: Datenfusion
- S6: Plausibilitätsprüfung
- ENDE: Abschluss der Datenfusion

## Patentansprüche

1. Verfahren zur Erstellung von mindestens einem neuen Datensatz (60), insbesondere aufweisend Infrastrukturdaten für Fahrzeuge, wobei
das Verfahren folgende Schritte aufweist:
Einlesen (S1, S2) mindestens eines bestehenden Datensatzes aus mindestens einer Quelle (10, 10a, 10b, 10c, 10d), wobei
der mindestens eine bestehende Datensatz Daten enthält, welche einen Infrastrukturabschnitt beschreiben,
Konvertierung (12, 12a, 12b, 12c, 12d) des mindestens einen Datensatzes zu mindestens einem neuen Datensatz (60) mit einem einheitlichen Format, wobei
der mindestens eine neue Datensatz (60) geeignet ist, den Betrieb von Fahrzeugen insbesondere mittels Unterstützung durch Fahrerassistenzsysteme zu ermöglichen, wobei
eine Datenfusion (S5, 14) von mindestens zwei bestehenden Datensätzen zu mindestens einem neuen Datensatz durchgeführt wird, und
**dadurch gekennzeichnet, dass**
eine Bewertung (S4) einer Güte der Datensätze, durchgeführt wird, wobei
bestimmte Daten anhand der Güte als vertrauenswürdige Datensätze für die weitere Fusion identifiziert werden.

2. Verfahren gemäß Anspruch 1, wobei
Datenlücken vor und/oder nach der Datenfusion (S5, 14) mindestens zweier bestehender Datensätze oder des mindestens einen neuen Datensatzes (60) identifiziert werden, und/oder
für die weitere Verarbeitung markiert werden, und/oder
im Weiteren durch Ausgleichsrechnung beseitigt werden.

3. Verfahren gemäß mindestens einem der vorangegangenen Ansprüche, wobei die mindestens eine Quelle (10, 10a, 10b, 10c, 10d)
ein bestehender statischer Datensatz, und/oder
ein dynamisch erzeugter Datensatz ist.

4. Verfahren gemäß mindestens einem der vorangegangenen Ansprüche, wobei
eine Plausibilitätsprüfung (S3) mindestens zweier bestehender Datensätze oder eine Plausibilitätsprüfung (S6) des mindestens einen neuen Datensatzes (60) durchgeführt wird, wobei
die Prüfung zudem gegen mindestens einen vertrauenswürdigen Datensatz durchgeführt wird, wobei
der mindestens eine vertrauenswürdige Datensatz aus einer Quelle (10, 10a, 10b, 10c, 10d) der eingelesenen Datensätze stammt, und/oder
speziell zum Zweck dieser Prüfung zugänglich gemacht wurde.

5. Verfahren gemäß mindestens einem der vorangegangenen Ansprüche, wobei
die Unterstützung durch Fahrerassistenzsysteme den autonomen Betrieb der Fahrzeuge einschließt.

6. Verfahren gemäß mindestens einem der vorangegangenen Ansprüche, wobei
die Infrastrukturdaten Informationen zu einem Wegenetz beinhalten.

7. Verfahren gemäß Anspruch 6, wobei
die Fahrzeuge spurgebundene Fahrzeuge sind.

8. Verfahren gemäß Anspruch 6 oder 7, wobei
die Fahrzeuge Schienenfahrzeuge sind und
das Wegenetz ein Schienennetz ist.

9. Computerprogrammprodukt mit auf einem maschinenlesbaren Träger gespeichertem Programmcode zur Durchführung des Verfahrens gemäß einem der Ansprüche 1 bis 8.

10. Vorrichtung zum Einbau in einem Fahrzeug oder einer wegseitigen Einrichtung, welche dazu ausgebildet ist, das Verfahren gemäß einem der Ansprüche 1 bis 8 durchzuführen.

11. Vorrichtung gemäß Anspruch 10, wobei
die Vorrichtung mindestens eine geeignete Schnittstelle zum Fahrzeug oder der wegseitigen Einrichtung aufweist, die dazu angepasst ist, die benötigten Daten für das Verfahren gemäß Anspruch 1 bis 8 zu ermitteln.

12. Vorrichtung gemäß Anspruch 10 oder 11, wobei
die Vorrichtung mindestens eine einem Anwender zugängliche Schnittstelle aufweist, so dass
der Anwender über diese Schnittstelle zusätzliche Informationen und/oder statische oder dynamische Daten an die Vorrichtung übertragen kann.

## Claims

1. A method for creating at least one new dataset (60), in particular comprising infrastructure data for vehicles,
this method comprising the following steps:
inputting (S1, S2) at least one existing dataset from at least one source (10, 10a, 10b, 10c, 10d),
this at least one existing dataset containing data that describe a section of infrastructure,
converting (12, 12a, 12b, 12c, 12d) the at least one dataset into at least one new dataset (60) with a uniform format,
the at least one new dataset (60) being suited to enabling the operation of vehicles in particular by means of support from drive-assistance systems,
a data merger (S5, 14) of at least two existing datasets into at least one new dataset being carried out, and
**characterised in that**
an evaluation (S4) of the quality of the datasets is carried out,
certain data being identified as reliable datasets for further merging on the basis of this quality.

2. A method according to claim 1,
data gaps before and/or after the data merging (S5, 14) of at least two existing datasets or the at least one new dataset (60) being identified, and/or
marked for further processing and/or
subsequently removed by means of parameter estimation.

3. A method according to at least one of the preceding claims, the at least one source (10, 10a, 10b, 10c, 10d) being
an existing static dataset and/or
a dynamically generated dataset.

4. A method according to at least one of the preceding claims,
a plausibility check (S3) of at least two existing data sets or a plausibility text (S6) of the at least one new dataset (60) being carried out,
the check also being carried out against at least one reliable dataset,
the at least one reliable dataset originating from a source (10, 10a, 10b, 10c, 10d) of the data sources input, and/or
being made available especially for the purpose of this check.

5. A method according to at least one of the preceding claims,
the support from driver-assistance systems including autonomous vehicle operation.

6. A method according to at least one of the preceding claims,
the infrastructure data containing information on a network of routes.

7. A method according to claim 6,
the vehicles being rail-borne vehicles.

8. A method according to claim 6 or 7,
the vehicles being rail vehicles and
the network of routes being a rail network.

9. A computer program product having program code stored on a machine-readable medium for carrying out the method according to any one of claims 1 to 8.

10. A device to be fitted in a vehicle or a track-side device that is designed to carry out the method according to one of claims 1 to 8.

11. A device according to claim 10,
the device having at least one suitable interface to the vehicle or to the track-side device that is adapted to determine the required data for the method according to claims 1 to 8.

12. A device according to claim 10 or 11,
the device having at least one interface that is accessible to a user such that the user is able to transmit additional information and/or static or dynamic data to the device via this interface.

## Revendications

1. Procédé d'établissement d'au moins un nouvel ensemble (60) de données, comportant notamment des données d'infrastructure pour des véhicules,
dans lequel le procédé a les stades suivants :
lecture (S1, S2) d'au moins un ensemble de données existant à partir d'au moins une source (10, 10a, 10b, 10c, 10d), dans lequel
le au moins un ensemble de données existant contient des données, qui décrivent une partie d'infrastructure,
conversion (12, 12a, 12b, 12c, 12d) du au moins un ensemble de données en au moins un nouvel ensemble (60) de données ayant un format unitaire, dans lequel
le au moins un nouvel ensemble (60) de données est propre à rendre possible le fonctionnement de véhicules, notamment au moyen d'un soutien par des systèmes d'assistance à la conduite,
dans lequel
on effectue une fusion (S5, 14) de données d'au moins deux ensembles de données existants en au moins un nouvel ensemble de données et
**caractérisé en ce que**
l'on effectue une évaluation d'une qualité des ensembles de données, des données déterminées étant identifiées à l'aide de la qualité comme des ensembles de données dignes de confiance pour la fusion qui suit.

2. Procédé suivant la revendication 1, dans lequel
on identifie des lacunes de données avant et/ou après la fusion (S5, 14) de données au moyen de deux ensembles de données existants ou du au moins un nouvel ensemble (60) de données et/ou
on les repère pour le traitement qui suit, et/ou
on les élimine dans la suite par un calcul de compensation.

3. Procédé suivant au moins l'une des revendications précédentes, dans lequel la au moins une source (10, 10a, 10b, 10c, 10d) est
un ensemble de données statistiques existant, et/ou
un ensemble de données produit dynamiquement.

4. Procédé suivant au moins l'une des revendications précédentes, dans lequel
on effectue un contrôle (S3) de vraisemblance d'au moins deux ensembles de données existants ou un contrôle (S6) de vraisemblance du au moins un nouvel ensemble (60) de données, dans lequel
on effectue le contrôle, en outre, par rapport à au moins un ensemble de données digne de confiance, dans lequel
le au moins un ensemble de données digne de confiance provient d'une source (10, 10a, 10b, 10c, 10d) des ensembles de données qui sont lus et/ou
a été rendu accessible spécialement en vue de ce contrôle.

5. Procédé suivant au moins l'une des revendications précédentes, dans lequel
le soutien par des systèmes d'assistance à la conduite inclut le fonctionnement autonome des véhicules.

6. Procédé suivant au moins l'une des revendications précédentes, dans lequel
les informations d'infrastructure contiennent des informations sur un réseau de voies.

7. Procédé suivant la revendication 6, dans lequel
les véhicules sont des véhicules guidés sur rail.

8. Procédé suivant la revendication 6 ou 7, dans lequel
les véhicules sont des véhicules ferroviaires et le réseau de voies est un réseau ferroviaire.

9. Produit de programme d'ordinateur ayant des codes de programme mis en mémoire sur un support déchiffrable par ordinateur pour effectuer le procédé suivant l'une des revendications 1 à 8.

10. Système à monter dans un véhicule ou dans un dispositif sur la voie, qui est constitué pour effectuer le procédé suivant l'une des revendications 1 à 8.

11. Système suivant la revendication 10, dans lequel
le système a au moins une interface appropriée avec le véhicule ou le dispositif sur la voie, qui est adapté pour déterminer les données nécessaires au procédé suivant l'une des revendications 1 à 8.

12. Système suivant la revendication 10 ou 11, dans lequel
le système a au moins une interface accessible à un utilisateur de manière à ce que
l'utilisateur puisse par cette interface transmettre des informations supplémentaires et/ou des données statiques ou dynamiques au système.
